# EUROPÄISCHE PATENTANMELDUNG

(11) **EP 3 428 086 A1**
(43) Veröffentlichungstag der Anmeldung: **16.01.2019**
(21) Anmeldenummer: 17002015.0
(22) Anmeldetag: 12.12.2017
(51) Int. Cl.: B65D 85/64

(54) **AUFBEWAHRUNGS- UND/ODER TRANSPORTSYSTEM FÜR TRANSPORTABLE ZAUNELEMENTE**

(30) Priorität: 14.07.2017 DE 202017003696 U; 14.07.2017 DE 202017003695 U; 14.07.2017 DE 202017003697 U; 10.08.2017 DE 202017004180 U; 10.08.2017 DE 202017004181 U
(71) Anmelder: Werner Wagner GmbH, 91619 Obernzenn (DE)
(72) Erfinder: WAGNER, Werner, 91619 Obernzenn (DE)
(74) Vertreter: Küchler, Stefan

(57) **Zusammenfassung**

Die Erfindung richtet sich auf eine Vorrichtung (1) zur Aufbewahrung und/oder zum Transport von transportablen Zaunelementen (2), umfassend ein Gestell (3), woran einzelne Zaunelemente (2) parallel zueinander anhängbar sind, wobei an dem Gestell (3) unterhalb der daran hängenden Zaunelemente (2) eine oder mehrere Niederhalterungen vorgesehen ist zum haltenden Übergreifen von darunter abgelegten Standfüßen (3) für die Zaunelemente (2).

## Beschreibung

Die Erfindung richtet sich auf eine Vorrichtung zur Aufbewahrung und/oder zum Transport von transportablen Zaunelementen, umfassend ein Gestell, woran einzelne Zaunelemente parallel zueinander anhängbar sind.

Die DE 10 2011 108 797 A1 offenbart eine Transportpalette für den Transport von Zaunelementen. Diese umfasst eine flächige Basis sowie zwei von dieser in eine aufrechte Position hochklappbare Seitenelemente, zwischen denen die Zaunelemente angeordnet werden können. Hierbei fehlt einerseits eine Möglichkeit zur Arretierung der aufgeladenen Zaunelemente; andererseits ist eine Möglicheit zur Arretierung von die Zaunelemente haltenden Standfüßen. Solche Standfüße sind jedoch unerläßlich, wenn ein Zaun nicht im Boden verankert werden soll, sondern vorübergehend aufgestellt wird, bspw. zur Abriegelung einer Baustelle oder als Sichtschutz an Autobahnen im Bereich einer Unfallstelle.

Aus den Nachteilen des beschriebenen Standes der Technik resultiert das die Erfindung initiierende Problem, ein gattungsgemäßes Aufbewahrungs- und/oder Transportsystem für transportable Zaunelemente derart weiterzubilden, dass damit nicht nur die Zaunelemente selbst transportiert oder aufbewahrt werden können, sondern auch Standfüße, worin die Zaunelemente dann zu ihrer Fixierung eingesteckt werden können.

Die Lösung dieses Problems gelingt dadurch, dass an dem Gestell unterhalb der daran hängenden Zaunelemente eine oder mehrere Niederhalterungen vorgesehen ist zum haltenden Übergreifen von darunter abgelegten Standfüßen für die Zaunelemente.

Durch eine derartige Anordnung können einerseits auf platzsparende Weise sowie darüber hinaus auch sicher die für das Aufstellen der Zaunelemente benötigten Standfüße mitgeführt werden und sind bei Bedarf sofort greifbar. Darüber hinaus ist durch die Anordnung der Niederhalterungen für die Standfüße unterhalb der an dem Gestell hängenden Zaunelemente sichergestellt, dass der Schwerpunkt des beladenen Gestells möglichst niedrig liegt, da ja die Standfüße gegenüber den Zaunelementen vergleichsweise massiv und daher schwer sind. Ein niedriger Schwerpunkt ist aber für den Transport auf Landfahrzeugen vorteilhaft, weil dadurch die Knippneigung beim Befahren von Kurven reduziert ist.

Es hat sich als günstig erwiesen, dass das Gestell einen unteren Fußbereich zum Aufsetzen auf dem Boden oder auf einer Ladefläche aufweist, einen oberen Tragbereich zum Anhängen der einzelnen Zaunelemente, sowie einen nach oben ragenden Stativbereich zur Abstützung des Tragbereichs auf dem Fußbereich. Ein solcher Aufbau untergliedert das Gestell in drei wesentliche Elemente. Der Fußbereich soll vor allem einer verwindungsfreien oder zumindest verwindungsarmen Abstützung auf einem Untergrund, insbesondere auf einer Ladefläche, dienen. Der Tragbereich erfüllt den eigentlichen Zweck des Gestells, nämlich die angehängten Zaunelemente sicher zu halten und zu tragen. Dem Stativbereich obliegt es, den unteren Fußbereich und den oberen Tragbereich auf eine möglichst starre Weise miteinander zu verbinden.

Zur Erhöhung der Standfestigkeit sollte der Fußbereich zwei sich horizontal erstreckende Fußprofile aufweisen, welche in einem gegenseitigen Abstand parallel zueinander verlaufen. Diese beiden Fußprofile können entweder auf einem Untergrund in einer Halle aufgestellt werden, wo die Zaunelemente und Standfüße aufbewahrt werden sollen, oder sie können auf einer Ladefläche eines Fahrzeugs oder Anhängers aufgesetzt und vorzugsweise fixiert werden, bspw. mittels Schrauben.

Die Erfindung zeichnet sich dadurch aus, dass die beiden Fußprofile durch wenigstens ein ebenfalls horizontal verlaufendes Verbindungsprofil miteinander verbunden sind. Dieses Verbindungsprofil soll den Abstand zwischen den beiden Fußprofilen dauerhaft auf einen gewünschten Wert einstellen, wodurch das erfindungsgemäße Gestell seine Formstabilität erhält.

Seine Aufgabe, den Abstand zwischen den beiden Fußprofilen dauerhaft vorzugeben, kann das Verbindungsprofil am besten dann erfüllen, wenn es zu den beiden Fußprofilen rechtwinklig verläuft.

Es liegt im Rahmen der Erfindung, dass das Verbindungsprofil die Mitten der beiden Fußprofile miteinander verbindet. Dadurch ergibt sich eine symmetrische Anordnung, die beim Transport eine sichere Straßenlage garantiert.

Die Erfindung lässt sich dahingehend weiterbilden, dass sich die Niederhalterung(en) zum haltenden Übergreifen von Standfüßen für die Zaunelemente im Bereich des Verbindungsprofils befindet (-en). Dem dortigen Verbindungsprofil kann dabei eine mehrfache Funktion übertragen werden, nämlich einerseits die Gewährleistung der Formstabilität des erfindungsgemäßen Gestells, andererseits aber auch die Halterung von Standfüßen, insbesondere im unteren Bereich des Gestells, so dass der Schwerpunkt bei eingesteckten Standfüßen so niedrig als möglich liegt und sich bei Montage auf einem Fahrzeug oder Anhänger eine gute Straßenlage ergibt.

Das Einschieben oder Einstecken von Standfüßen wird dadurch ermöglicht, dass im Bereich des Verbindungsprofils wenigstens eine dazu parallele Auskehlung vorgesehen ist. In diese können, in Längsrichtung des Schlitzes hintereinander eine Vielzahl von Standfüßen eingesteckt werden.

Wenigstens eine solche, zu einem Verbindungsprofil parallele Auskehlung kann einen querschnittlich etwa rechtwinkligen Querschnitt aufweisen. Es handelt sich hierbei um eine besonders einfache Konstruktion. Um dabei Material zu sparen, kann die obere Kante einer solchen Ausnehmung gegenüber der unterseitigen Kante nach außen versetzt sein. Das Gewicht der Standfüße lastet dabei auf einer Unterlage, bspw. auf der Ladefläche eines Lastwagens oder Anhängers, der daher entsprechend stabil ausgebildet sein muss.

Andererseits lässt sich die Anordnung auch derart treffen, dass wenigstens ein zu einem Verbindungsprofil paralleles Winkelprofil mit einem entsprechend ausgekehlten Querschnitt vorgesehen ist.

Die Erfindung sieht weiterhin vor, dass wenigstens ein Winkelprofil einen dünneren Querschnitt aufweist als das Verbindungsprofil. Einerseits muss das Winkelprofil aufgrund des daneben verlaufenden Verbindungsprofils für das Gestell selbst keine stabilisierende Funktion erfüllen: andererseits kann durch diese Maßnahme Gewicht eingespart werden, was den Transport erleichtert.

Erfindungsgemäß besteht die Möglichkeit, dass wenigstens ein Winkelprofil mit dem Verbindungsprofil und/oder einem anderen Winkelprofil verbunden ist, vorzugsweise durch Stege, welche einen gegenseitigen Abstand aufweisen. Derartige Stege entlasten das betreffende Winkelprofil, indem auf jenes einwirkende Kräfte über eben diese Stege auf kurzem Weg auf das Vebindungsprofil oder ein anderes (Winkel-) Profil abgeleitet werden.

Im Rahmen einer bevorzugten Ausführungsform der Erfindung ist wenigstens ein Winkelprofil auf einem Niveau unterhalb des Verbindungsprofils angeordnet, in einem vertikalen Abstand zu dem Verbindungsprofil. Ein solches Winkelprofil ist in der Lage, die darunter abgelegten Standfüße haltend zu übergreifen.

Die zuletzt beschriebene Ausführungsform der Erfindung lässt sich dahingehend weiterbilden, dass die Höhe des vertikalen Schenkels eines Winkelprofils etwa der Dicke eines plattenförmigen Teils des Standfußes für die Zaunelemente entspricht, insbesondere der gesamten Dicke einer länglichen Platte des Standfußes im Bereich von einer schmalen Stirnseite desselben. Indem solchenfalls der Schlitz hinsichtlich seiner Weite an die einzusteckenden Standfüße angepasst ist, finden die Standfüße darin ausreichend Halt, so dass auf eine weitere Unterstützung der Standfüße verzichtet werden kann, wodurch einerseits das Material und andererseits das Gewicht der Abstützeinrichtung minimiert wird.

Bevorzugt wird die gesamte Dicke einer länglichen Platte des Standfußes im Bereich von einer schmalen Stirnseite desselben durch die Dicke der Platte selbst gebildet ist sowie durch die Dicke eines an deren Unterseite ggf. befestigten, die Rutschsicherheit erhöhenden Belags. Indem der Einsteckschlitz hinsichtlich seiner Weite eben für diese gesamte Erstreckung eines Standfußes ausgebildet ist, lassen sich die Standfüße bequem eingestecken und auch wieder lösen.

Wenigstens ein Winkelprofil kann gegenüber dem Verbindungsprofil versetzt angeordnet sein, vorzugsweise in einer Richtung lotrecht zu der Längsachse des Verbindungsprofils versetzt, insbesondere wenigstens zum Teil in horizontaler Richtung. Damit kann besonderen Anforderungen Rechnung getragen werden, bspw. den Abmessungen eines zu übergreifenden Standfußes.

Ein an der Unterseite eines Standfußes befestigter, die Rutschsicherheit erhöhender Belag sollte Natur- und/oder Synthesekautschuk enthalten. Ein eher weiches Material kann sich Bodenunebenheiten besser anpassen und wird daher auf einer Fahrbahnoberfläche eher Halt finden als ein härteres Material.

Die Erfindung empfiehlt, dass der Natur- und/oder Synthesekautschuk eines reibungserhöhenden Belags an der Unterseite eines Standfußes mit Schwefel versetzt und vulkanisiert ist. Dadurch wird die mechanische Beanspruchungsfähigkeit des Materials weiter verbessert, welches solchenfalls auch bei einem eher rauhen Betrieb auf einer Baustelle od. dgl. keinen Schaden nimmt.

Weiterhin kann/können dem Natur- und/oder Synthesekautschuk eines reibungserhöhenden Belags an der Unterseite eines Standfußes Ruß und/oder Zinkoxid und/oder Siliziumdioxid und/oder Kreide und/oder Kaolin und/oder Antioxidantien beigemengt sein, bevorzugt in einer Menge von insgesamt bis zu 20 Gew.-% oder darüber. Diese Substanzen verleihen dem reibungserhöhenden Belag besonders bevorzugte Eigenschaften.

Es liegt im Rahmen der Erfindung, dass ein an der Unterseite eines Standfußes befestigter, die Rutschsicherheit erhöhender Belag aus Gummi besteht, insbesondere aus Hartgummi. Insbesondere Hartgummi kann ein größeres Gewicht tragen, ohne eine nennenswerte Verformung.

Das Gestell kann in seinem Fußbereich Profile mit einem U-förmigen, oben offenen Querschnitt aufweisen, worin die unteren Enden der Zaunelemente hineingleiten können. Eine solche Anordnung dient einer weiteren Lagesicherung der aufgeladenen Zaunelemente, denn jene können auf dem Gestell nur so weit hin und her gleiten, bis eines der nach unten ragenden Einsteck-Enden eines Zaunelements an einem Seitenschenkel eines querschnittlich U-förmigen Profils anstößt oder anliegt.

Zu Transportzwecken lässt sich das Gestell auf der Ladefläche eines Kraftfahrzeugs oder eines Anhängers für ein Kraftfahrzeug befestigen, insbesondere anschrauben. Dadurch kann es sich gegenüber dem betreffenden Untersatz nicht verschieben.

Insbesondere für einen sicheren Transport kann das Gestell in seinem Fußbereich Verankerungselemente zur Verankerung an einer Ladefläche aufweisen, vorzugsweise Bohrungen in den horizontalen Fußprofilen, insbesondere vertikale Bohrungen in den Endbereichen der horizontalen Fußprofile. Wird das Gestell solchenfalls im Bereich von vier Ecken seiner Basis mit einer Ladefläche unverrückbar verbunden, kann es während eines Transportes weder kippen noch sich anderweitig relativ zu dem betreffenden Untersatz bewegen.

Die Erfindung empfiehlt, dass die ein erfindungsgemäßes Gestell tragende Ladefläche eines Kraftfahrzeugs oder eines Anhängers für ein Kraftfahrzeug seitlich hochkklappbare Ladebordwände aufweist. Solche Ladebordwände können einerseits an dem Gestell angehängte Zaunelemente in ihrem unteren Bereich umgreifen und daher vor einem ungewollten Herabgleiten bewahren; andererseits können auch im unteren Bereich des Gestells eingesteckte Standfüße an ihren freien Stirnkanten umgriffen und dadurch vor einem unerwünschen Herausgleiten aus ihren Steckschlitzen bewahrt werden.

Eine weitere, bevorzugte Konstruktionsvorschrift besagt, dass an der Innenseite einer seitlich hochklappbaren Ladebordwand elastische Elemente oder ein elastischer Belag vorgesehen ist, um in das Gestell eingesteckte Standfüße in den Steckschlitzen zu fixieren. Diese elastischen Elemente sollten insbesondere auf Höhe der Steckschlitze angebracht sein, damit sie an den freien Stirnseiten von etwa horizontal aus dem Steckschlitz heraus ragenden Standfüße anliegen und möglichst in der Lage sind, jene fest in ihren Steckschlitzen zu halten oder gar in jene Schlitze hineinzupressen.

Es hat sich bewährt, dass ein Steckschlitz des Gestells in seiner horizontal gemessenen Stecktiefe begrenzt ist, vorzugsweise durch den Boden einer Nut oder durch eine in den Steckschlitz hinein ragende Lasche des Verbindungsprofils. Eine solche Ausprägung hat den Vorteil, dass ein eingesteckter Standfuß nur bis zu einer derartigen Begrenzung vorangeschoben werden kann, also nicht so weit, dass an der gegenüber liegenden Längsseite des Gestells kein Standfuß mehr eingesteckt werden könnte.

Der Stativbereich des Gestells kann zwei vertikale Säulen aufweisen, sowie vorzugsweis einen oder mehrere, schräg verlaufende Aussteifungsprofile. Während es den Säulen obliegt, das Gewicht der an dem Gestell hängenden Zaunelemente vertikal nach unten abzuleiten, dienen die schräg gestellten Aussteifungsprofile dem Zweck, Verformungen des Gestells, insbesondere Verwindungen desselben, zu vermeiden. Vorzugsweise befinden sich die Säulen in der vertikalen Mittelebene des Gestells, vorzugsweise oberhalb der Mitten der beiden Fußprofile des Gestells, so dass die Gewichtskräfte von dort zu gleichen Teilen auf die beiden Arme des betreffenden Fußprofils übertragen werden. Andererseits kann von jedem Arm eines solchen Fußprofils ein schräg verlaufendes Aussteifungsprofil bis zu dem oberseitigen Ende der betreffenden Säule verlaufen.

Der oberseitige, von dem Stativbereich unterstützte Tragbereich des Gestells sollte wenigstens einen horizontal verlaufenden Tragholm aufweisen, der vorzugsweise zu dem Verbindungsprofil des Fußbereichs parallel verläuft, insbesondere vertikal oberhalb desselben.

Idealerweise liegen ein unterseitiges, horizontales Verbindungsprofil, ein oberseitiger, horizontaler Tragholm, sowie zwei jene miteinander verbindende Säulen in einer gemeinsamen Ebene, welche die vertikale Längs-Mittelebene der Anordnung bildet. Bei der Montage auf der Ladefläche eines Fahrzeugs oder Anhängers sollte diese vertikale Längs-Mittelebene in Fahrtrichtung weisen, damit der Luft- bzw. Fahrtwiderstand so gering als möglich ist.

Indem wenigstens ein Tragholm des Tragbereichs die oberen Enden der vertikalen Säulen des Stativbereichs verbindet, ergibt sich - zusammen mit dem unterseitigen Verbindungsprofil - ein Rechteck-Rahmen, welcher durch Verschweißungen an den Ecken eine hohe mechanische Stabilität erhält.

Darüber hinaus kann - wie die Erfindung weiterhin vorsieht - ein durch die zwei horizontale Profile, nämlich das untere Verbindungsprofil und den oberen Tragholm, einerseits, und durch die zwei Säulen andererseits gebildeter Rechteckrahmen durch innere, schräg verlaufende Verstrebungen weiter ausgesteift sein. Natürlich wäre es hierzu denkbar, jeweils zwei einander diametral gegenüber liegende Ecken dieses Rechteck-Rahmens miteinander zu verbinden, so dass sich eine X-förmige Aussteifung ergibt. Eine einfachere und etwa ebenso steife Anordnung erhält man jedoch, wenn zwei solche Aussteifungs-Streben von den unteren Ecken des Rechteckrahmens ausgehend einander nicht überkreuzen, sondern gemeinsam einem mittigen Bereich des oberseitigen Tragholms entgegenstreben.

Der Tragbereich des Gestells sollte wenigstens einen etwa horizontal verlaufenden, frei endenden Tragarm aufweisen, woran die Zaunelemente anhängbar sind. Denkbar wäre es dabei zwar, einen Tragarm in der Mitte einer Längsseite bzw. pro Längsseite des oberseitigen Tragholms anzuordnen; besser erscheint jedoch eine Anordnung mit zwei Tragarmen pro Stirnseite des Gestells, also jeweils im Bereich einer Säule, weil solchenfalls die Gewichtskräfte anhängender Zaunelemente von dem oberen Tragholm unmittelbar in die Säulen eingeleitet werden können.

Die Erfindung zeichnet sich ferner dadurch aus, dass der Tragbereich des Gestells wenigstens ein Paar von zueinander parallel sowie etwa horizontal verlaufenden, frei endenden Tragarmen aufweist, vorzugsweise zwei derartiger Paare, welche in entgegengesetzte Richtungen weisen, insbesondere etwa lotrecht zu einer von dem Rechteckrahmen aufgespannten Ebene. An jeweils zwei derartigen Tragarmen kann ein Zaunelement angehängt werden. Dadurch kann ein angehängtes Zaunelement auch bei einer unruhigen Fahrt nicht in Schwingungen geraten.

Dem Erfindungsgedanken weiter folgend kann wenigstens ein Tragarm mit wenigstens einem Tragholm des Tragbereichs verbunden sein und vorzugsweise rechtwinklig von jenem auskragen. Somit ist in/an dem Tragholm eine stabile Abstützung eines Tragarms gewährleistet.

Besondere Vorteile ergeben sich, wenn jeweils zwei Tragarme durch je ein stangenförmiges Profil gebildet sind, welches den Tragholm des Tragbereichs durchsetzt. Als Profil für derartige Tragarme ist besonders ein Hohlprofil geeignet, welches eine maximale Tragkraft aufweist. Indem für zwei einander gegenüber liegende Tragarme ein gemeinsames Profil verwendet wird, kompensieren sich die von zu beiden Seiten des Tragholms angehängten Zaunelemente resultierenden Gewichtskräfte gegenseitig, bzw. bie gleicher Anzahl von Zaunelementen rechts und links des Rechteckrahmens wird das resultierende Drehmoment, welches auf den Tragholm einwirkt, zu null.

Wenigstens ein Tragarm sollte an seinem freien Ende ein hakenförmig nach oben ragendes Element aufweisen, so dass ein angehängtes Zaunelement unter dem Einfluss seines Gewichts von dem nach oben ragenden Element an einem herabgleiten von dem Tragarm bewahrt wird.

Damit ein Zaunelement an den Tragarmen angehängt werden kann, wird von der Erfindung empfohlen, dass ein Zaunelement im Bereich seiner Oberseite als Pendant zu jedem Tragarm mit einer/einem oder mehreren Häken, Ösen oder Bügeln versehen ist, deren Nase bzw. Öffnung über das freie Ende eines Tragarms schiebbar ist. Diese Häken, Bügel oder Ösen können aus einem gebogenen Metallstab hergestellt werden, welcher vorzugsweise mit beiden Enden an dem betreffenden Zaunelement festgelegt ist, insbesondere angeschweisst.

Erfindungsgemäß ist weiterhin vorgesehen, dass ein Zaunelement einen Rahmen aufweist mit einer Füllung aus sich kreuzenden Stäben oder Drähten. Ein solcher Aufbau lässt sich mit minimalem Gewicht erreichen. Denn ein äußerer Rahmen ist in der Lage, dem Zaunelement für sich genommen bereits die erforderliche Stabilität zu verleihen, so dass die Füllung von stabilisierenden Aufgaben befreit ist. Die Füllung kann daher mit einem minimalen Aufwand realisiert werden, bspw. mit sich kreuzenden Stäben und Drähten.

Schließlich entspricht es der Lehre der Erfindung, dass ein Zaunelement eine Bespannung aufweist, vorzugsweise aus einem undurchsichtigen, aber luftdurchlässigen Material. Dadurch können solche Zaunelemente als Sichtschutz verwendet werden, bspw. bei privaten Veranstaltungen oder an Autobahnen im Fall von Unfällen, damit die Fahrer vorbeifahrender Fahrzeuge nicht abgelenkt werden.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1a: eine perspektivische Seitenansicht auf eine Vorrichtung zum Transport von transportablen Zaunelementen, umfassend ein auf der Ladefläche eines Anhängers montiertes Gestell, woran mit einer Stoffbespannung versehene Zaunelemente hängen;
- Fig. 1b: eine der Fig. 1 a entsprechende Seitenansicht auf die selbe Vorrichtung zum Transport von transportablen Zaunelementen, wobei an dem Gestell Zaunelemente ohne Bespannung hängen;
- Fig. 2: das Gestell samt Zaunelementen aus Fig. 1b, jedoch in von der Ladefläche gelöstem Zustand;
- Fig. 3: eine perspektivische, schräge Ansicht auf das Gestell von Fig. 2 nach Entfernen der daran hängenden Zaunelemente;
- Fig. 4: eine perspektivische Ansicht auf das freie Ende eines Fußprofils;
- Fig. 5: eine Seitenansicht auf ein in einen Steckschlitz eingesteckten Standfuß;
- Fig. 6a: eine perspektivische Ansicht auf die freie Stirnseite eines Tragarms im oberen Bereich des Gestells, mit einem daran hängenden Zaunelement, wobei letzteres abgebrochen dargestellt ist; sowie
- Fig. 6b: einen Teilschnitt durch den in Fig. 6a dargestellten Bereich eines Zaunelements;

Die in der Zeichnung dargestellte Vorrichtung 1 zur Aufbewahrung und/oder zum Transport von transportablen Zaunelementen 2 und deren Standfüßen 3 umfasst ein Gestell 4, woran einzelne Zaunelemente 2 parallel zueinander anhängbar sind.

Man erkennt in Fig. 1a, dass ein Satz solcher Zaunelemente 2 mitsamt des betreffenden Gestells 4 auf einem Anhänger 5 aufladbar ist. Damit lassen sich die betreffenden Zaunelemente 2 schnell an ihren gewünschten Einsatzort transportieren. Dies ist u.a. deshalb vorteilhaft, weil die erfindungsgemäßen Zaunelemente 2 zusammen mit speziell dafür konzipierten Standfüßen 3 schnell auf- und wieder abgebaut werden können und daher besonders für Kurzzeit-Einsätze geeignet sind, beispielsweise als Sichtschutzwand bei Autounfällen oder bei einmaligen Events, aber auch bei Wanderbaustellen, etc. Dabei ist die Mobilität des Systems von großer Bedeutung.

Man erkennt in Fig. 1 a ferner, dass das Gestell 4 einen vertikalen Rechteckrahmen 6 aufweist, der etwa mittig auf der Ladefläche des Anhängers 5 platziert ist, derart, dass seine Längserstreckung in Fahrtrichtung des betreffenden Anhängers 5 weist.

Die an diesem Gestell 4 hängenden Zaunelemente 2 werden von den herabklappbaren Ladebordwänden 7 des Anhängers 5 umgriffen, so dass die Zaunelemente 2 mit ihren in den Figuren 1 a und 1 b nicht sichtbaren unteren Bereichen wie in einer Mulde hängen und daher nicht über die Grundfläche des Anhängers 5 hinausragen können, selbst wenn dieser - bspw. auf unebenem Grund - etwas geneigt ist. Dadurch ist sichergestellt, dass beim Rangieren oder Parken nicht versehentlich benachbarte Autos oder Gegenstände beschädigt werden können.

Die Figuren 1 a und 1 b unterscheiden sich dadurch, dass in Fig. 1 a Zaunelemente 2 mit einer Bespannung 8 aus einem undurchsichtigen Stoff aufgeladen sind, während bei den gemäß Fig. 1b aufgeladenen Zaunelementen 2 eine solche Bespannung 8 weggelasssen ist, so dass man die darunter liegende Konstruktion eines Zaunelements 2 erkennen kann, bestehend aus einem Rechteckrahmen 9 mit zwei Säulen 10 und zwei horizontalen Streben 11, wobei dieser Rechteckrahmen 9 mit einer Füllung in Form einer Matte aus sich überkreuzenden, vertikalen und horizontalen Metallstäben 12 versehen ist. Diese Füllung aus sich überkreuzenden Metallstäben 12 dient im Normalfall de Bespannung 8 als Führung.

In Fig. 2 ist zu sehen, wie die Anordnung aus Fig. 1b sich darstellt, wenn das Gestell 4 von dem Anhänger 5 abgenommen ist. Man erkennt deutlich die beiden Säulen 13 des Rechteckrahmens 6 sowie einen oberen, horizontalen Tragholm 14 und ein unteres, ebenfalls horizontales Verbindungsprofil 15 desselben. Dieser zentrale Rechteckrahmen 6 des Gestells 4 ist noch bessern in Fig. 3 erkennbar, wo die Zaunelemente 2 von dem Gestell 4 abgenommen sind.

Ferner ist in Fig. 3 zu sehen, dass die unteren Eckpunkte dieses vertikalen Rechteckrahmens 6 auf je einem Fußprofil 16 fixiert sind, beispielsweise angeschweißt. Dabei erstreckt sich jedes Fußprofil 16 lotrecht zu der von dem vertikalen Rechteckrahmen 6 des Gestells 4 aufgespannten Ebene und wird von jener in je vorzugsweise zwei gleich lange Arme 17 unterteilt.

Um die Schweißverbindungen zwischen den Säulen 13 und den Fußprofilen 16 so weit als möglich zu entlasten, wird jede Säule 13 des Rechteckrahmens 6 von jeweils zwei schräg verlaufenden Aussteifungsstreben 18 gestützt. Jede dieser Aussteifungsstreben 18 erstreckt sich von einem Arm 18 eines Fußprofils 16, vorzugsweise etwa von der Mitte des betreffenden Arms 17, bis Zu der betreffenden Säule 13, vorzugsweise bis zu dem oberen bereich oder bis zu dem oberen Ende der betreffenden Säule 13. Es ergibt sich dadurch ein schräg geneigter Verlauf, welcher dem Gestell 4 eine hohe Stabilität verleiht.

Eine weitere Stabilisierung erfährt das Gestell 4 durch zwei weitere Aussteifungsstreben 19. Diese erstrecken sich von je einer unteren Ecke 20 des vertikalen Rechteckrahmens 6, bzw. von der Mitte eines Fußprofils 16 oder von einem Endbereich des unterseitigen, die beiden Fußprofile 16 miteinander verbindenden Vebindungsprofils 15 ausgehend nach oben, jedoch nicht vertikal, sondern innerhalb der Ebene des Rechteckrahmens 6 geneigt, insbesondere jeweils einem mittigen Bereich des oberseitigen Tragholms 14 zustrebend, mit welchem sie fest verbunden sind, bspw. verschweißt.

Man sieht in Fig. 3 deutlich, dass einersetis jeweils zwei Aussteifungsstreben 18 zusammen mit einem Fußprofil 16 ein Dreieck bilden, welches die oberen Enden der Säulen 13 aufrecht erhält, während andererseits zwei Aussteifungsstreben 19 zusammen mit dem Verbindungsprofil 16 ein weiteres Dreieck bilden, das dazu dient, den Rechteckrahmen 6 in Form zu halten, derart, dass die rechten Winkel an dessen Ecken auch bei Belastungen eingehalten werden.

Im Bereich der freien Enden 21 der Fußprofile 16 befindet sich jeweils ein Verankerungselement, um das Gestell 4 zu bpsw. auf der Ladefläche des Anhängers 5 zu fixieren. Es kann sich hierbei bspw. um etwa endseitig angeordnete, vertikale Schraublöcher in den Fußprofilen 16 handeln, durch welche Schrauben hindurchgesteckt werden können, mit denen das Gestell 4 auf der Ladefläche des Anhängers 5 festgeschraubt wird. Aus Sicherheitsgründen können natürlich pro Arm 17 eines Fußprofils 16 auch zwei oder mehr solche Schraublöcher vorgesehen sein.

An diesem Gestell 4 sind verschiedene Aufnahmeelemente zum Befestigen bzw. Anhängen von Zaunelementen 2 einerseits sowie von Standfüßen 3 andererseits angeordnet.

Am markantesten sind davon die im Bereich der oberen Ecken 22 des Rechteckrahmens 6 angeordneten Tragarme 23, welche etwa lotrecht aus der Ebene des vertikalen Rechteckrahmens 6 herausragen.

Man erkennt ferner, dass je zwei derartige Tragarme 23 in einer gemeinsamen Flucht liegen und den Tragholm 14 durchsetzen. Ein solches Paar von Tragarmen 23 kann aus einem einzigen, durchgehenden Profil bestehen, vorzugsweise aus einem Hohlprofil, welches eine maximale Tragkraft aufweist.

Ein solches, durchegehendes Profil wird am stabilisten dadurch mit dem Tragholm 14 verbunden, indem es durch eine Öffnung in demselben so weit hindurchgeschoben wird, bis es an beiden Seiten etwa gleich weit herausragt und also zwei gleich lange Tragarme 23 bildet. Sodann kann das Profil an beiden Seiten mit dem Tragholm 14 verschweißt werden, so dass zwei Schweißnähte in einem Abstand voneinander entstehen, welcher der horizontalen Dicke des Tragholms 14 entspricht.

Wie man der Fig. 3 weiter entnehmen kann, können die freien Stirnseiten 24 der Tragarme nach oben gebogen sein oder mit nach oben ragenden Nasen 25 versehen sein, so dass ein angehängtes Zaunelement 2 nicht versehentlich von einem solchen Tragarm 23 herabgleiten kann.

In Fig. 4 ist erkennbar, dass im Bereich der Fußprofile 16 parallel zu jenen jeweils ein nach oben offenes U-Profil 26 vorgesehen ist, worin die nach unten fußartig über den Rechteckrahmen 9 eines Zaunelements 2 überstehenden Verlängerungen 27 zum Einstecken in einen Standfuß 3 gleiten können. Diese U-Profile 26 erstrecken sich parallel zu dem benachbarten Fußprofil 16 und dienen als zusätzliche Führung für die angehängten Zaunelemente 2.

Ferner verfügt das Gestell 3 unterhalb der daran hängenden Zaunelemente 2 über Niederhalterungen zum haltenden Übergreifen von darunter abgelegten Standfüßen 3 für die Zaunelemente 2.

Ein solcher Standfuß 3 ist in Fig. 3 in abgelegtem Zustand zu sehen. Er umfasst eine längliche, vorzugsweise rechteckig Grundplatte 28 aus einem schweren, stabilen Material, bspw. Eisen oder Stahl. Diese Grundplatte 28 hat bspw. eine Stärke von 4 mm oder mehr, vorzugsweise von 7 mm oder mehr, insbesondere von 10 mm oder mehr.

An der Unterseite der Grundplatte 28 kann - insbesondere im Bereich ihrer beiden kürzeren Stirnseiten 29 - je ein reibungserhöhender Belag 30 vorgesehen sein, vorzugsweise aus einem vulkanisierten Natur- oder Synthesekautschuk, insbesondere aus Hartgummi. Da dieser Belag 30 ebenfalls eine Stärke von 4 mm oder mehr aufweist, bspw. von 7 mm oder mehr, insbesondere von 10 mm oder mehr, beträgt die Gesamtstärke eines Standfußes 3 im Bereich einer kürzeren Stirnseite 29 desselben zumeist 8 mm oder mehr, bspw. 14 mm oder mehr, vorzugsweise 20 mm oder mehr.

Ferner kann die Grundplatte 28 von zwei oder mehreren Befestigungsbohrungen 31 durchsetzt sein, so dass sie an einem Untergrund festgedübelt oder anderweitig verankert werden kann, bspw. mit einem Erdspieß od. dgl.

Oberseitige Traggriffe 32 - bspw. in Gestalt von U-förmigen Bügeln - erlauben die schnelle und bequeme Handhabung des betreffenden Standfußes 3.

Schließlich verfügt ein Standfuß 3 etwa im Zentrum seiner Oberseite 33 über mehrere - im dargestellten Fall vier - nach oben ragende Standhülsen 34, in die jeweils eine untere, fußartige Verlängerung 27 eines Zaunelements 2 einsteckbar ist. Bei einem durchgehenden Zaun treffen sich normalerweise nur zwei Zaunelemente 2 im Bereich eines Standfußes 3, so dass zumeist nur zwei Hülsen 34 benötigt werden. Allerdings können bei speziellen Anwendungen auch T-artige Verzweigungen oder gar X-förmige Kreuzungen von Zaunelementen 2 erforderlich werden, wofür dann drei bzw. vier Hülsen 34 benötigt werden.

Zum Transport derartiger Standfüße 3 können diese im Fußbereich 35 des Gestells 4 zwischen den Fußprofilen 16 aufbewahrt werden, insbesondere mittels in diesem Fußbereich 35 vorgesehener Niederhalterungen 36.

Dazu erstrecken sich parallel zu dem Verbindungsprofil 15 noch ein oder zwei Winkelprofile 37, jedoch in einem Abstand zu dem Verbindungsprofil 15. Zu ihrer Stabilisierung kann/können diese Winkelprofile 37 mit dem Verbindungsprofil 15 verbunden sein, insbesondere über mehrere, kurze Stege 38. Diese Stabilisierung erlaubt es, die Winkelprofile 37 mit einem geringeren Querschnitt auszuführen als das Verbindungsprofil 15.

Die Niederhalterung 36 ergibt sich dadurch, dass zwischen der Unterseite eines oberseitigen, horizontalen Schenkels eines Winkelprofils 37 und einer Unterlage, bspw. der Ladefläche 50 eines Anhängers 5 oder sonstigen (Kraft-) ein Spalt verbleibt, welcher etwa oder genau der Dicke eines Standfußes 3 im Bereich seiner kürzeren Stirnseite 29 entspricht.

Ferner kann es zwischen einem Winkelprofil 37 und dem Verbindungsprofil 15 auch noch einen horizontalen Versatz geben, insbesondere dergestalt, dass die der Ebene des vertikalen Rechteckrahmens 6 abgewandte Längskante eines Winkelprofils 37 einen größeren Abstand zu dieser Ebene des Rechteckrahmens 6 aufweist als die entsprechende Längskante des Verbindungsprofils 15. Mit anderen Worten, ein Winkelprofil 37 ist gegenüber dem Verbindungsprofil 15 zu einem freien Ende eines Fußprofils 16 hin verlagert.

Diese Konstruktion erlaubt es, einen oder mehrere Standfüße 3 neben mit einer jeweils kürzeren Stirnseite 29 voraus in den Spalt 36 zwischen einem Winkelprofile 37 und der Unterlage oder Ladefläche 50 hineinzuschieben. Wie Fig. 5 weiter erkennen lässt, kann dabei ein nach unten ragender Steg 39 eines Winkelprofils 37 einen Anschlag bilden, gegen den der betreffende Standfuß 3 schließlich stößt, wodurch ein noch weiteres bzw. tieferes Einschieben verhindert wird.

In solchermaßen vollkommen eingeschobener Position wird ein Standfuß 3 sodann von dem betreffenden Winkelprofil 37 übergriffen und niedergehalten, wobei der die kürzere Stirnseite 29 des Standfußes 3 übergreifende Steg des Winkelprofils 37 verhindert, dass der Standfuß 3 unter dem Einfluß eines unebenen Fahrbahnbelags sich von seiner Position entfernen kann.

Ferner ist in Fig. 5 zu sehen, dass die geschlossene Ladebordwand 7 ein Herausrutschen eines Standfußes 3 aus der Auskehlung 36 des Winkelprofils 37 verhindert, weil sie von außen gegen die freie, kürzere Stirnseite 29 des Standfußes 3 drückt.

Ferner kann - um ein jegliches Lösen eines Standfußes 3 auszuschließen - an der Innenseite 41 der Ladebordwand 7 noch ein die Standfüße 3 niederhaltender (-es) Winkel oder Winkelprofil 43 vorgesehen sein, der (das) beim Schließen der Ladebordwand 7 automatisch die Oberseiten 33 der Grundplatten 28 der Standfüße 3 übergreift ein ungewolltes Anheben eines Standfußes 3 sicher ausschließt.

Damit ferner bei aufgeladenenen Zaunelementen 2 nichts klappern oder beschädigt werden kann, ist die Ladebordwand 7 an ihrer Innenseite 41 ferner oberhalb der Höhe der Auskehlung 36 mit einem elastischen Belag 42 versehen. Dieser wird beim Schließen der Ladebordwand 7 in geringem Maß komprimiert und presst dadurch ein umgriffenes Zaunelement 2 elastisch nach innen in Richtung zu dem Verbindungsprofil 15.

Schließlich zeigen die Figuren 6a und 6b, wie die Zaunelemente 2 an den Tragarmen 23 angehängt werden können. Dazu ist im oberen Bereich des Rechteckrahmens 9 eines Zaunelements 2 wenigstens ein Bügel 44 befestigt.

Bevorzugt befindet sich im Bereich jeder oberen Ecke 45 des Rechteckrahmens 9 eines Zaunelements 2 ein solcher Bügel 44. Dieser besteht aus einem gebogenen Metallstab, der beispielsweise um 90° oder mehr umgebogen ist, vorzugsweise um 120° oder mehr, insbesondere um 150° oder mehr, insbesonder derart, dass die Enden 46, 47 des Bügels 44 nach unten weisen.

Man erkennt ferner, dass ein Ende 46 dieses gebogenen Bügels 44 an der oberen Horizontalstrebe 11 des Zaunelements 2 befestigt ist, vorzugsweise angeschweißt, inbesondere im Bereich der Obberseite der betreffenden Horizontalstrebe 11.

Das andere Ende 48 des gebogenen Bügels 44 kann von oben in die als Hohlrohr ausgebildete, oben offene Säule 10 des Rechteckrahmens 9 des betreffenden Zaunelements 2 eingesteckt sein, wie Fig. 6b zeigt. Dort kann der Bügel an zwei Stellen mit der Säule 10 verbunden sein, bspw. verschweißt, nämlich einmal im Bereich der Oberkante 48 der Säule 10, und ein andermal im Bereich einer eigens zu diesem Zweck in den Mantel der rohrförmigen Säule 10 eingebrachten Bohrung 49.

In Fig. 6a erkennt man zudem sehr gut, dass die nach oben ragende Nasse 25 im Bereich der freien Stirnseite 24 eines Tragarms 23 deutlich weiter nach oben ragt als der Bügel 44 eines an dem Tragarm 23 hängenden Zaunelements 2, so dass sich - insbesondere auch unter dem Einfluss der auf das betreffende Zaunelement 2 einwirkenden Schwerkraft - selbst beim Fahren auf holprigem Untergrund - kein Zaunelement 2 selbsttätig von den Tragarmen 23 lösen kann.

**Bezugszeichenliste**

| | | | |
|---|---|---|---|
| 1 | Vorrichtung | 26 | U-Profil |
| 2 | Zaunelement | 27 | fußartige Verlängerung |
| 3 | Standfuß | 28 | Grundplatte |
| 4 | Gestell | 29 | kürzere Stirnseite |
| 5 | Anhänger | 30 | reibungserhöhender Belag |
| 6 | Rechteckrahmen | 31 | Befestigungsbohrung |
| 7 | Ladebordwand | 32 | Traggriff |
| 8 | Bespannung | 33 | Oberseite |
| 9 | Rechteckrahmen | 34 | Standhülse |
| 10 | Säule | 35 | Fußbereich |
| 11 | Strebe | 36 | Auskehlung |
| 12 | Metallstab | 37 | Winkelprofil |
| 13 | Säule | 38 | Steg, Verbindungselement |
| 14 | Tragholm | 39 | Schenkel |
| 15 | Verbindungsprofil | 40 | Bereich |
| 16 | Fußprofil | 41 | Innenseite |
| 17 | Arm | 42 | elastischer Belag |
| 18 | Aussteifungsstrebe | 43 | Winkelprofil |
| 19 | Aussteifungsstrebe | 44 | Bügel |
| 20 | untere Ecke | 45 | obere Ecke |
| 21 | freies Ende | 46 | Ende |
| 22 | obere Ecke | 47 | Ende |
| 23 | Tragarm | 48 | Oberkante |
| 24 | Stirnseite | 49 | Bohrung |
| 25 | Nase | | |

## Patentansprüche

1. Vorrichtung (1) zur Aufbewahrung und/oder zum Transport von transportablen Zaunelementen (2), umfassend ein Gestell (3), woran einzelne Zaunelemente (2) parallel zueinander anhängbar sind, **dadurch gekennzeichnet, dass** an dem Gestell (3) unterhalb der daran hängenden Zaunelemente (2) eine oder mehrere Niederhalterungen vorgesehen ist zum haltenden Übergreifen von darunter abgelegten Standfüßen (3) für die Zaunelemente (2).

2. Vorrichtung (1) nach Anspruch 1, **dadurch gekennzeichnet, dass** das Gestell (4) einen unteren Fußbereich (35) zum Aufsetzen auf dem Boden oder auf einer Ladefläche aufweist, einen oberen Tragbereich zum Anhängen der einzelnen Zaunelemente (2), sowie einen nach oben ragenden Stativbereich zur Abstützung des Tragbereichs auf dem Fußbereich (35).

3. Vorrichtung (1) nach Anspruch 2, **dadurch gekennzeichnet, dass** der Fußbereich (35) zwei sich horizontal erstreckende Fußprofile (16) aufweist, welche in einem gegenseitigen Abstand parallel zueinander verlaufen.

4. Vorrichtung (1) nach Anspruch 3, **dadurch gekennzeichnet, dass** die beiden Fußprofile (16) durch wenigstens ein ebenfalls horizontal verlaufendes Verbindungsprofil (15) miteinander verbunden sind, das vorzugsweise
a) zu den beiden Fußprofilen (16) rechtwinklig verläuft, und/oder
b) die Mitten der beiden Fußprofile (16) miteinander verbindet, und/oder
c) in dessen Bereich sich die Niederhalterungen zum haltenden Übergreifen von darunter abgelegten Standfüßen (3) für die Zaunelemente (2) im Bereich des Verbindungsprofils (15) befinden.

5. Vorrichtung (1) nach Anspruch 4, **dadurch gekennzeichnet, dass** im Bereich des Verbindungsprofils (15) wenigstens ein dazu paralleles Winkelprofil (37) vorgesehen ist, das vorzugsweise
a) derart angeordnet ist, dass seine offene Auskehlung nach unten und nach außen weist, und/oder
b) einen dünneren Querschnitt aufweist als das Verbindungsprofil (15), und/oder
c) mit dem Verbindungsprofil (15) und/oder einem anderen Winkelprofil (37) verbunden ist, vorzugsweise durch Stege (38), welche einen gegenseitigen Abstand aufweisen, und/oder
d) gegenüber dem Verbindungsprofil (15) versetzt angeordnet ist, vorzugsweise in einer Richtung lotrecht zu der Längsachse des Verbindungsprofils (15), und/oder
e) auf einem Niveau unterhalb des Verbindungsprofils (15) angeordnet ist, in einem vertikalen Abstand zu dem Verbindungsprofil (15), und/oder
f) einen vertikalen Schenkel umfasst mit einer Höhe, die etwa der Dicke einer länglichen Platte des Standfußes (3) entspricht.

6. Vorrichtung (1) nach einem der vorhergehenden Ansprüche, **dadurch gekennzeichnet, dass** die gesamte Dicke einer länglichen Platte des Standfußes (3) im Bereich von einer schmalen Stirnseite (29) desselben durch die Dicke der Platte (28) selbst gebildet wird sowie durch die Dicke eines an deren Unterseite ggf. befestigten, die Rutschsicherheit erhöhenden Belags (30), welcher vorzugsweise
a) Natur- und/oder Synthesekautschuk enthält, und/oder
b) Natur- und/oder Synthesekautschuk enthält, der mit Schwefel versetzt und vulkanisiert ist, und/oder
c) Natur- und/oder Synthesekautschuk enthält, dem Ruß und/oder Zinkoxid und/oder Antioxidantien beigemengt sind.

7. Vorrichtung (1) nach einem der Ansprüche 5 oder 6, **dadurch gekennzeichnet, dass** ein an der Unterseite eines Standfußes (3) befestigter, die Rutschsicherheit erhöhender Belag (30) aus Gummi besteht, insbesondere aus Hartgummi.

8. Vorrichtung (1) nach einem der vorhergehenden Ansprüche, **dadurch gekennzeichnet, dass** das Gestell (4) in seinem Fußbereich (35)
a) Profile (26) mit einem U-förmigen, oben offenen Querschnitt aufweist, worin die unteren, ggf. überstehenden Enden (27) der Zaunelemente (2) hineingleiten können, und/oder
b) Verankerungselemente zur Varankerung an einer Ladefläche aufweist, vorzugsweise Bohrungen in den horizontalen Fußprofilen (16), insbesondere vertikale Bohrungen in den Endbereichen der horizontalen Fußprofile (16).

9. Vorrichtung (1) nach einem der vorhergehenden Ansprüche, **dadurch gekennzeichnet, dass** das Gestell (4) auf der Ladefläche eines Kraftfahrzeugs oder eines Anhängers (5) für ein Kraftfahrzeug befestigt oder befestigbar ist, insbesondere angeschraubt oder anschraubbar.

10. Vorrichtung (1) nach Anspruch 9, **dadurch gekennzeichnet, dass** die Ladefläche eines Kraftfahrzeugs oder eines Anhängers (5) für ein Kraftfahrzeug seitlich hochkklappbare Ladebordwände (7) aufweist, vorzugsweise wobei an der Innenseite (41) einer seitlich hochklappbaren Ladebordwand (7)
a) elastische Elemente oder ein elastischer Belag (42) vorgesehen sind/ist, um an dem Gestell angehängte Zaunelemente (2) zu fixieren, und/oder
b) Niederhalterungen vorgesehen sind/ist, insbesondere Winkel oder Winkelprofile (43), zum haltenden Übergreifen von darunter abgelegten Standfüßen (3) für die Zaunelemente (2).

11. Vorrichtung (1) nach einem der Ansprüche 2 bis 10, **dadurch gekennzeichnet, dass** der Stativbereich des Gestells (4) zwei vertikale Säulen (13) aufweist, sowie vorzugsweis einen oder mehrere, schräg verlaufende Aussteifungsprofile (18,19).

12. Vorrichtung (1) nach einem der Ansprüche 2 bis 11, **dadurch gekennzeichnet, dass** der Tragbereich des Gestells (4) wenigstens einen horizontal verlaufenden Tragholm (14) aufweist, der vorzugsweise zu dem Verbindungsprofil (15) des Fußbereichs (35) parallel verläuft, insbesondere vertikal oberhalb desselben, insbesondere wobei wenigstens ein Tragholm (14) des Tragbereichs die oberen Enden der vertikalen Säulen (13) des Stativbereichs verbindet.

13. Vorrichtung (1) nach einem der Ansprüche 2 bis 28, **dadurch gekennzeichnet, dass** der Tragbereich des Gestells (4) wenigstens einen etwa horizontal verlaufenden, frei endenden Tragarm (23) aufweist, vorzugsweise ein Paar von zeinander parallel sowie etwa horizontal verlaufenden, frei endenden Tragarmen (23) aufweist, beispielsweise zwei derartiger Paare, welche in entgegengesetzte Richtungen weisen, wobei bevorzugt jeweils zwei Tragarme (23) durch je ein stangenförmiges Profil gebildet sind, welches den Tragholm (14) des Tragbereichs durchsetzt.

14. Vorrichtung (1) nach Anspruch 13, **dadurch gekennzeichnet, dass** wenigstens ein Tragarm (23)
a) an seinem freien Ende (24) ein hakenförmig nach oben ragendes Element (25) aufweist, und/oder
b) mit wenigstens einem Tragholm (14) des Tragbereichs verbunden ist und vorzugsweise rechtwinklig von jenem auskragt.

15. Vorrichtung (1) nach einem der vorhergehenden Ansprüche, **dadurch gekennzeichnet, dass** ein Zaunelement (2)
a) im Bereich seiner Oberseite mit einer/einem oder mehreren Ösen oder Bügeln (44) versehen ist, deren Öffnung über das freie Ende eines Tragarms (23) schiebbar ist, und/oder
b) einen Rahmen (9) aufweist mit einer Füllung aus sich kreuzenden Stäben (12) oder Drähten, und/oder
c) eine Bespannung (8) aufweist, vorzugsweise aus einem luftdurchlässigen Material.
